# FASCICULE DE BREVET EUROPEEN

(11) **EP 2 931 985 B1**
(45) Date de publication et mention de la délivrance du brevet: **14.03.2018**
(21) Numéro de dépôt: 13815089.1
(22) Date de dépôt: 13.12.2013
(51) Int. Cl.: E03D 5/02

(54) **DISPOSITIF DE DECLENCHEMENT D'UNE CHASSE D'EAU MURALE**
VORRICHTUNG ZUR AKTIVIERUNG EINES WANDBEFESTIGTEN SPÜLKASTENS
DEVICE FOR ACTIVATING A WALL MOUNTED CISTERN

(30) Priorité: 14.12.2012 FR 1262104
(43) Date de publication de la demande: 21.10.2015
(73) Titulaire: Arlandis, Stéphane, 10800 Saint Julien Les Villas (FR)
(72) Inventeur: Arlandis, Stéphane, 10800 Saint Julien Les Villas (FR)
(74) Mandataire: Benech, Frédéric
(86) Numéro de dépôt international: PCT/FR2013/053064
(87) Numéro de publication internationale: WO 2014/091169

(56) Documents cités:
- EP-A2- 1 300 520
- DE-A1- 4 426 250
- DE-U1- 29 722 148

## Description

La présente invention concerne un dispositif de déclenchement d'une chasse d'eau murale comprenant un cadre de fixation à un mur et au moins un bouton poussoir vertical articulé sur le cadre, de déplacement d'une tige longitudinale d'actionnement d'un système de remplissage/vidange de la chasse d'eau. Un tel dispositif de déclenchement d'une chasse d'eau murale est connu du document DE 297 22 148 U1. Ce dispositif comporte dans le cadre de fixation un élément d'obturation de l'évidement comportant un orifice de passage de la tige pour autoriser l'actionnement de la chasse.

Les documents EP 1 300 520 A2 et DE 44 26 250 A1 divulguent d'autres dispositifs avec les caractéristiques énumérées ci-dessus.

La présente invention trouve une application particulièrement importante bien que non exclusive dans le domaine de la construction et de l'isolation d'appartements d'habitation collective et individuelle.

Pour répondre à des considérations économique et écologique, et en raison d'une réglementation de plus en plus contraignante, les constructions nouvelles et anciennes se voient imposer le respect d'une bonne étanchéité à l'air par rapport à l'extérieur, le taux de fuite admissible devant être en dessous d'un seuil de fuite d'air déterminé.

Que ce soit pour l'obtention d'un label (par exemple les labels français dénommés bâtiment basse consommation (BBC) EFFINERGIE+, haute performance énergétique (HPE) ou très haute performance énergétique (THPE)), ou pour le respect d'obligations règlementaires (telles que celles imposées par exemple par la règlementation thermique dite RT2012), de telles mesures de fuite d'air sont alors avantageusement réalisées selon la norme NF EN 13829.

Par exemple l'admissibilité au label BBC EFFINERGIE nécessite d'obtenir avec de telles mesures une valeur de fuite d'air inférieure à une valeur de référence de 1.2 M³.h⁻¹.m⁻², souvent difficilement atteinte.

Il existe donc un besoin non pleinement satisfait à ce jour, de réduire les fuites d'air et/ou de maintenir la température des pièces d'habitation en construction ou en reconstruction en dessous de seuils déterminés.

On connaît déjà des dispositifs permettant d'étanchéifier une ouverture comme une fenêtre ou une porte.

Il s'agit en général de joints adaptés sur le pourtour de l'orifice à protéger qui permettent de réduire les fuites d'air d'un local par rapport à l'extérieur.

Mais personne n'avait cependant réellement identifié les fuites importantes générées dans des salles de bain et/ou toilettes d'un logement d'habitation qui se produisent au niveau des dispositifs de déclenchement d'une chasse d'eau murale.

Les fuites occasionnées par de tels dispositifs ne trouvent par ailleurs pas de solution classique du type joints, qui sont en particulier souvent mal adaptés à des pièces à taux d'humidité dans l'air élevé.

La présente invention vise à pallier ces inconvénients et pour ce faire à fournir un dispositif répondant mieux que ceux antérieurement connus aux exigences de la pratique, notamment en ce qu'elle va permettre de limiter les pertes et fuites d'air et de température dans une pièce pouvant présenter un taux d'humidité élevé et comprenant une chasse d'eau murale.

Dans ce but, l'invention propose notamment un dispositif de déclenchement d'une chasse d'eau murale comprenant un cadre de fixation à un mur, au moins un bouton poussoir vertical articulé sur le cadre, de déplacement d'une tige longitudinale d'actionnement d'un système de remplissage/vidange de la chasse d'eau et ladite tige, caractérisé en ce que le cadre définissant un évidement dans lequel se déplace le bouton poussoir, l'évidement comporte un bord périphérique sur lequel est fixé hermétiquement un film d'obturation de l'évidement étanche à l'air et perméable à l'humidité, et en ce que le film comporte un orifice de passage de ladite tige pour autoriser l'actionnement de la chasse.

Par chasse d'eau murale on entend ici, tout système de chasse d'eau pour toilette dont une partie au moins est confinée dans un mur et/ou se trouve de l'autre côté d'une paroi du lieu d'installation dudit toilette et notamment de son dispositif de déclenchement, ledit système formant ainsi une interface entre l'intérieur du mur constituant son logement et l'intérieur d'une pièce d'habitation.

Dans des modes de réalisation avantageux, on a de plus recours à l'une et/ou à l'autre des dispositions suivantes :
- l'orifice de passage est agencé pour coopérer à frottement avec la tige;
- l'orifice est constitué par deux incisions sensiblement orthogonales formant une croix.

Par sensiblement orthogonales on entend un angle formé par le croisement compris entre 45° et 90°, par exemple entre 80° et 90°;
- l'incision de plus grande longueur est de dimension inférieure ou égale à la plus grande dimension de la section de la tige;
- la tige comprend des ailettes ou nervures radiales dont l'extrémité coopère à frottement avec l'orifice;
- la tige comporte au moins une zone de fragilisation pour scinder ladite tige en plusieurs tronçons de longueur déterminée ;
- le film est hermétiquement fixé sur le bord périphérique de l'évidement par collage ;
- le film est étanche à l'air dans un seul sens de traversée dudit film ;
- le film est perméable à l'humidité dans un sens ou dans l'autre en fonction des conditions ambiantes de température ;
- le dispositif comporte deux boutons poussoirs.

L'invention sera mieux comprise à la lecture de la description qui suit de modes de réalisations donnés à titre d'exemples non limitatifs. La description se réfère aux dessins qui l'accompagnent dans lesquels :
La figure 1 est une vue schématique en perspective d'une salle d'eau comprenant un dispositif selon un mode de réalisation de l'invention.
La figure 2 est une vue schématique en perspective éclatée d'un dispositif selon un mode de réalisation de l'invention du type de celui de la figure 1.
La figure 2' est une vue agrandie d'un orifice du dispositif de la figure 2.
La figure 3 est une vue en perspective éclatée d'un autre mode de réalisation d'un dispositif selon l'invention.
La figure 4 est une vue en coupe selon IV IV de la partie arrière du dispositif de chasse d'eau murale de la figure 2.
La figure 5 est une vue en perspective, de face, d'un dispositif selon un autre mode de réalisation de l'invention, avec boutons poussoirs enlevés ou relevés pour mieux faire apparaître l'intérieur du dispositif.
La figure 6 montre un exemple de tige utilisable dans un dispositif selon l'invention.

La figure 1 montre une salle d'eau 1, c'est-à-dire une pièce d'un logement d'habitation présentant des arrivées et/ou sorties d'eau.

La salle d'eau comprend un mur vertical 2 muni d'un siège de toilette 3 dont une face arrière est par exemple scellée dans le mur. Un dispositif 4 selon le mode de réalisation de l'invention plus particulièrement décrit ici, de déclenchement d'une chasse d'eau 5, comportant deux boutons poussoirs 6, 6', est prévu à l'aplomb du siège

Le siège de toilette 3 est connecté à deux tuyaux 7, 7' qui traversent le mur 2, à savoir un tuyau 7 d'arrivée d'eau et un tuyau 7' d'évacuation de l'eau et des déchets par exemple via un siphon (non représenté).

De l'autre côté du mur 2 par rapport au siège de toilette 3, l'arrivée d'eau 7 est reliée à un réservoir 8 de chasse d'eau, comprenant une entrée 9 de remplissage.

Le réservoir 8 de chasse d'eau est muni d'un système 10 de remplissage/vidange connu en lui-même et commandé par le dispositif 4 de déclenchement.

Par la suite on utilisera s'il y a lieu les mêmes numéros de référence pour désigner des éléments identiques ou similaires.

En référence à la figure 2, le système 10 de remplissage/vidange de la chasse comprend une cloche 11 de chasse d'eau commandant l'entrée de l'eau dans le réservoir par l'intermédiaire d'un flotteur (non représenté), surmontée dans le plan vertical par une anse 12 comprenant une ouverture par laquelle passe une première extrémité 13 d'un crochet 14 qui collabore avec celle-ci. La traction dans le sens vertical (flèche F) du crochet, et donc de l'anse, soulève la cloche ce qui amorce la vidange de façon connue.

La seconde extrémité 15 du crochet coopère avec la périphérie d'une came 16 libre en rotation autour d'un axe 17, de sorte qu'une pression horizontale dans un sens sur la base de la came 16 crée un mouvement vertical ascendant pour le crochet 14.

Un mouvement dans le sens opposé de la base de la came 16 dans le sens horizontal (flèche G), par exemple due à une position de stabilité de la came 16, génère par contre un mouvement descendant du crochet 14 (flèche F) et donc arrête la vidange de la chasse.

La pression sur la base de la came 16 est exercée au moyen d'une tige 17 longitudinale d'actionnement du système 10 de remplissage/vidange de la chasse d'eau.

Le dispositif 4 de déclenchement permet le déplacement de la tige 17 par mise en mouvement (par la poussée) de la face 18 d'une de ses extrémités, à l'aide du bouton poussoir 6, 6' par exemple formé par un rectangle en matière plastique sensiblement situé ou situé dans le plan vertical et articulé sur le cadre 19 appartenant au dispositif.

Le bouton comporte sur sa face interne, une surface de contact libre, agencé pour coopérer avec l'extrémité 18 sur laquelle elle s'appuie.

Plus précisément le cadre 19 est un cadre de fixation au mur, rectangulaire comprenant un rebord 20 périphérique présentant une surface d'appui et de maintien du dispositif contre le mur et/ou dans un logement mural 21 par exemple d'une largeur E comprise entre 0, 5 cm et 3 cm et d'une épaisseur e compris entre 0, 5 cm et 2 cm.

Le rebord 20 définit de manière sensiblement centré par rapport au cadre un évidement 22 et constitue ainsi le bord périphérique de ce dernier.

L'évidement 22 forme à l'intérieur du cadre 19 un espace rectangulaire de parois 23 dans lequel se déplacent les boutons poussoirs 6, 6' et comporte un fond ajouré 24.

Sur les parois 23 et/ou sur une barre centrale 25 en vis-à-vis, se trouvent de façon connue des ergots 26 cylindriques permettant le montage libre en rotation de joues 27 ajourées du capot 28 des boutons poussoirs 6, 6'.

Positionnés de manière sensiblement médiane entre les ergots 26, 26' sont montés des moyens 30 à effet ressort, par exemple formés par des lames fixées sur le fond 24 et adaptées pour collaborer avec la face interne 31 du capot 28 d'un bouton poussoir correspondant.

Le fond ajouré 21 comprend deux ouvertures 32, à cheval sur le fond 24 et le bord périphérique interne 20, permettant de façon connue en elle-même la rétention et le mouvement des extrémités à cliquet .33 des boutons poussoirs.

Il comprend également des ajours 34 de suppression de matière qui limitent le poids et le coût en matière de fabrication de la pièce (mais réduisent la résistance et l'herméticité du fond 24).

Selon le mode de réalisation décrit ici, le fond 24 comprend deux ouvertures 35, 35' de passage et guidage des tiges 17, la tête 18 de celles-ci faisant saillie du fond 24 et venant en butée sur une portion 36 de surface par exemple légèrement sphérique, de la face interne du capot 28 du bouton poussoir 6, 6'.

Plus précisément la portion ou logement 36 est de forme adaptée à la tête de la tige 17 et est agencée pour exercer une pression sensiblement axiale sur la tête lors du mouvement circulaire du capot 28.

La tige 17 est ainsi guidée en translation par l'ouverture de guidage 35 et le logement 36 du capot 28 du bouton 6.

De l'autre côté du fond 24 par rapport au bouton poussoir 6 se trouve fixé sur la périphérie externe du bord périphérique interne 20, un film 38 d'obturation étanche de l'évidement 22.

Le film 38 est formé d'une toile sensiblement rectangulaire de dimension un peu supérieure à celle de la surface du cadre 19. Il est positionné en regard de celui-ci, ses bords étant autocollants où ayant par exemple été enduits au préalable de colle, par exemple une colle bicomposite connue en elle-même, permettant un excellent collage du film sur le cadre 19 en matière plastique.

Plus précisément les bords du film 38 sont rabattus sur l'épaisseur de la périphérie externe sur laquelle ils ont appliqués pour collage, le film étant alors globalement tendu. Il obstrue ainsi toutes les ouvertures, trou, ajours,... du fond 24 du cadre 19.

Il en résulte un film hermétiquement fixé sur le cadre, de manière étanche à l'air dans au moins un sens.

Avantageusement le sens unique de circulation de l'air est celui du bouton poussoir 6, 6' vers le fond 24. Mais le film peut également être étanche dans les deux sens.

Le film 38 peut être en matière plastique mais sera avantageusement en matière synthétique microporeuse ayant une bonne résistance à la déchirure (résistance à la déchirure au clou supérieur à 20 N).

Par exemple, on utilisera un film commercialisé par la société ISOVER SAINT GOBAIN sous la dénomination membrane Vario-Duplex et la référence ISOVER 73310.

Dans ce mode de réalisation il s'agit d'une membrane qui a une résistance à la diffusion en vapeur d'eau (ci-après noté Sd) variable.

Par exemple le film 38 possède en hiver un Sd proche de 5 m c'est-à-dire empêchant la vapeur d'eau de passer de l'intérieur vers l'extérieur et en été un Sd proche de 0.2 m autorisant la circulation de l'humidité de l'extérieur vers l'intérieur.

Un tel film 38 a en outre une perméabilité à la vapeur d'eau comprise entre 0.02 g/m².h.mm Hg et 0.36 g/m².h.mm Hg, une résistance à la déchirure au clou supérieur à 60 N, et une résistance à la traction supérieur à 150 N.

Selon le mode de réalisation de l'invention plus particulièrement décrit ici, le film 38 est traversé par la tige 17 (transmettant le mouvement du bouton poussoir 6, à la came 16) via un orifice 39 formé dans le film 38 de façon sensiblement étanche à l'air.

L'orifice 39 est constitué par une croix formée (cf. figure 2') par deux incisions perpendiculaires sensiblement orthogonales et de même dimensions 40, 40' dans le film 38, par exemple à la pointe de couteau.

Le cercle circonscrit à la croix est de dimension inférieure ou égale à la surface de la section de la tige 17 à cet endroit.

A titre d'exemple la section de la tige 17 est comprise entre 4 mm² et 10 mm² et les branches 40, 40' de l'orifice sont d'une longueur comprise entre 2 mm et 3 mm.

Lors de l'actionnement de la tige 17, celle-ci collabore donc à frottement doux, assurant une bonne étanchéité relative avec le film 38.

Dans le mode de réalisation de la figure 6, la tige comporte en outre des ailettes 41 ou nervures 41' radiales, orthogonales par rapport à la tige 17,
l'extrémité des nervures 41' coopère du coup à frottement avec l'orifice 39.

La résistance à la déchirure du film 38 assure quant à elle la pérennité de l'installation et l'intégrité de celui-ci.

Les nervures 41' sont d'une hauteur comprise entre 0, 2 mm et 0, 5 mm et sont espacées d'une distance comprise entre 0, 5 mm et 1 mm.

Plus précisément la tige 17 est de forme générale tubulaire avec une extrémité 42 tronconique et l'autre extrémité 43, de coopération avec le bouton poussoir, parallélépipédique.

La tige 17 comporte en outre des tronçons 44 de diamètre de section plus faible formant des zones de fragilisation. Ces zones espacées d'une longueur déterminée permettent de scinder ladite tige 17 en plusieurs tronçons autorisant ainsi des montages à des distances différentes entre mur de fixation et chasse d'eau.

Dans un autre mode de réalisation (cf. figure 3), un seul bouton 6 est représenté, qui n'est pas directement monté dans l'évidement 22 mais est relié à une façade démontable 45 englobante de la surface du cadre 46 sur laquelle il est monté. Le bouton poussoir 6 est ici directement relié et articulé sur la façade 45, façade 45 et cadre 46 étant assemblés puis fixés sur un socle 47 de montage, formés d'un châssis 48 rectangulaire à bordure 49 épaisse.

La bordure 49 possède des trous 50 pour la fixation, par exemple par vis dans le mur 2.

Le film 38 étanche est fixé sur le bord périphérique externe de la face du châssis 48 rectangulaire, ladite face étant celle en regard et en contact du mur de fixation.

L'invention est ainsi adaptée pour fonctionner avec toute chasse d'eau dont l'actionnement est opéré mécaniquement au moyen d'une tige.

Le fonctionnement du dispositif va maintenant être décrit plus particulièrement en référence aux figures 2 et 4.

Lorsqu'un utilisateur souhaite nettoyer la cuvette des toilettes, il exerce une pression sur au moins un des boutons 6, 6' poussoirs de déclenchement de la vidange de la chasse.

Les moyens à effet ressort 30 ayant tendance à ramener le bouton poussoir 6, 6' dans sa position initiale, l'utilisateur exerce une pression continue, ou non, selon que la chasse est à déclenchement continue ou par impulsion sur le bouton.

Lors de la pression par l'utilisateur sur le bouton 6, la face interne 31 de ce dernier appuie sur la tige 17, le logement 36 coopérant avec la face de l'extrémité 43 proximale de ladite tige. L'ouverture de guidage 35 dans le fond 24 de l'évidement 22 correspondant à la tige 17, guide alors celle-ci dans un mouvement sensiblement axial au travers du film.

Lors de cette avancée, les ailettes 41 ou nervures radiales 41' de la tige 17 coopèrent avec l'ouverture du film 38, permettant d'actionner la chasse d'eau de façon sensiblement étanche également grâce au reste du dispositif.

La faible dimension des incisions 40, 40' formant l'orifice 38 crée par ailleurs un effet ressort qui au passage des nervures radiales 41 sur le film 38 à tendance à ramener les pans de film 38 dans leur position initiale, c'est-à-dire augmente le frottement des pans de film 38 sur la tige 17 et donc favorise encore l'étanchéité.

De façon étonnante, il a en effet été observé que l'étanchéité de fuite à l'air avec un dispositif selon l'invention, a été amélioré considérablement : Par exemple, pour un appartement sur deux étages d'une surface totale de près de 66m² comprenant trois pièces d'habitation et une salle de bain d'une surface de l'ordre de 5m²,
- le taux τ de fuite d'air de l'appartement avant installation d'un dispositif selon un mode de réalisation de l'invention est de 0.631 M³.h⁻¹.m⁻² (mesuré selon la norme NF EN 13829), pour
- un taux τ de fuite d'air de l'appartement après installation d'un dispositif selon un mode de réalisation de l'invention de 0.376 M³.h⁻¹.m⁻².

Comme il va de soi et comme il résulte également de ce qui précède, la présente invention n'est pas limitée aux modes de réalisation plus particulièrement décrits. Elle en embrasse au contraire toutes les variantes et notamment celles où il y a plus de deux boutons poussoirs, où le capot du bouton poussoir ne met pas directement en mouvement la tige mais le fait par l'intermédiaire de moyens électromécaniques et/ou pneumatiques, celle où l'ouverture de passage de la tige dans le film est de forme différente.

## Revendications

1. Dispositif de déclenchement (4) d'une chasse d'eau (5) murale comprenant un cadre (19 ; 46, 49) de fixation à un mur, au moins un bouton poussoir (6, 6') vertical articulé sur le cadre (19), de déplacement d'une tige (17) longitudinale d'actionnement d'un système (10) de remplissage/vidange de la chasse d'eau (5) et ladite tige (17), le cadre (19 ; 46, 49) définissant un évidement (22) dans lequel se déplace le bouton poussoir (6, 6'), l'évidement (22) comporte un bord (20 ; 49) périphérique externe sur lequel est fixé hermétiquement un élément d'obturation de l'évidement (22) comportant un orifice (39) de passage de ladite tige (17) pour autoriser l'actionnement de la chasse (5),
**caractérisé en ce que**
l'élément d'obturation est un film (38) étanche à l'air et perméable à l'humidité.

2. Dispositif selon la revendication 1, **caractérisé en ce que** l'orifice (39) est constitué par deux incisions (40, 40') sensiblement orthogonales formant une croix.

3. Dispositif selon la revendication 2, **caractérisé en ce que** l'incision (40, 40') de plus grande longueur est de dimension inférieure ou égale à la plus grande dimension de la section de la tige (17) .

4. Dispositif selon l'une quelconque des revendications précédentes, **caractérisé en ce que** la tige (17) comprend des ailettes 41) ou nervures (41') radiales dont l'extrémité coopère à frottement avec l'orifice (39) .

5. Dispositif selon l'une quelconque des revendications précédentes, **caractérisé en ce que** la tige (17) comporte au moins une zone de fragilisation pour scinder ladite tige (17) en plusieurs tronçons de longueur déterminée.

6. Dispositif selon l'une quelconque des revendications précédentes, **caractérisé en ce que** le film (38) est hermétiquement fixé sur le bord (20) périphérique de l'évidement (22) par collage.

7. Dispositif selon l'une quelconque des revendications précédentes, **caractérisé en ce que** le dispositif comporte deux boutons poussoirs (6, 6').

## Patentansprüche

1. Vorrichtung zur Aktivierung (4) eines wandbefestigten Spülkastens (5) umfassend einen Rahmen (19; 46, 49) zur Befestigung an einer Wand, mindestens eine vertikale, am Rahmen (19) angelenkte Drucktaste (6, 6') zur Verschiebung eines Längsstabes (17) zur Aktivierung eines Systems (10) zum Füllen/Leeren des Spülkastens (5) und den Stab (17), wobei der Rahmen (19; 46, 49) eine Ausnehmung (22) begrenzt, in der sich die Drucktaste (6, 6') bewegt, wobei die Ausnehmung (22) einen äußeren Umlaufrand (20; 49) aufweist, auf dem ein Element zum Verschließen der Ausnehmung (22) hermetisch befestigt ist, welches eine Öffnung (39) für die Durchführung des Stabes (17) aufweist, um die Aktivierung des Spülkastens (5) freizugeben,
**dadurch gekennzeichnet,**
**dass** das Verschlusselement ein luftdichter und feuchtigkeitsdurchlässiger Film (38) ist.

2. Vorrichtung nach Anspruch 1,
**dadurch gekennzeichnet,**
**dass** die Öffnung (39) durch zwei im Wesentlichen orthogonale Kerben (40, 40') gebildet ist, die ein Kreuz bilden.

3. Vorrichtung nach Anspruch 2,
**dadurch gekennzeichnet,**
**dass** die längere Kerbe (40, 40') kleiner oder gleich der größten Abmessung des Querschnitts des Stabes (17) ist.

4. Vorrichtung nach einem beliebigen der vorhergehenden Ansprüche,
**dadurch gekennzeichnet,**
**dass** der Stab (17) radiale Flügel (41) bzw. Rippen (41') aufweist, deren Ende mit der Öffnung (39) reibschlüssig zusammenwirkt (39).

5. Vorrichtung nach einem beliebigen der vorhergehenden Ansprüche,
**dadurch gekennzeichnet,**
**dass** der Stab (17) mindestens eine Bruchzone aufweist, um den Stab (17) in mehrere Abschnitte bestimmter Länge zu teilen.

6. Vorrichtung nach einem beliebigen der vorhergehenden Ansprüche,
**dadurch gekennzeichnet,**
**dass** der Film (38) durch Kleben hermetisch auf dem Umlaufrand (20) der Ausnehmung (22) befestigt ist.

7. Vorrichtung nach einem beliebigen der vorhergehenden Ansprüche,
**dadurch gekennzeichnet,**
**dass** die Vorrichtung zwei Drucktasten (6, 6') aufweist.

## Claims

1. Device (4) for activating an in-wall flush (5) comprising a frame (19; 46, 49) for fixing to a wall, at least one vertical pushbutton (6, 6') hinged to the frame (19), for displacement of a longitudinal rod (17) for actuation of a system (10) for filling/emptying the flush (5), and said rod (17), the frame (19; 46, 49) defining a recess (22) in which the pushbutton (6, 6') is displaced, the recess (22) comprises a peripheral outer rim (20; 49) to which is fixed in sealed relationship a closure element for the recess (22) comprising an orifice (39) for passage of said rod (17) to authorise actuation of the flush (5), **characterised in that** the closure element is an airtight, moisture-permeable film (38).

2. Device according to claim 1, **characterised in that** the orifice (39) consists of two substantially orthogonal slits (40, 40') forming a cross.

3. Device according to claim 2, **characterised in that** the longer slit (40, 40') has a dimension smaller than or equal to the largest dimension of the cross-section of the rod (17).

4. Device according to any one of the preceding claims, **characterised in that** the rod (17) comprises radial fins (41) or ribs (41') of which the ends cooperate frictionally with the orifice (39).

5. Device according to any one of the preceding claims, **characterised in that** the rod (17) comprises at least one embrittlement zone for dividing said rod (17) into a plurality of sections of given length.

6. Device according to any one of the preceding claims, **characterised in that** the film (38) is fixed in sealed relationship to the peripheral rim (20) of the recess (22) by gluing.

7. Device according to any one of the preceding claims, **characterised in that** the device comprises two pushbuttons (6, 6').
